# EUROPÄISCHE PATENTANMELDUNG

(11) **EP 4 442 921 A1**
(43) Veröffentlichungstag der Anmeldung: **09.10.2024**
(21) Anmeldenummer: 24166740.1
(22) Anmeldetag: 27.03.2024
(51) Int. Cl.: E04B 5/43, E04C 5/06

(54) **VERSTÄRKUNGSELEMENT FÜR EIN DURCHSTANZ- UND SCHUBBEWEHRUNGSSYSTEM**

(30) Priorität: 27.03.2023 CH 3312023
(71) Anmelder: FIR Group AG, 5734 Reinach AG (CH)
(72) Erfinder: MUTTONI, Aurelio, 1110 Morges (CH)
(74) Vertreter: Troesch Scheidegger Werner AG

(57) **Zusammenfassung**

Verstärkungselement (3) für ein Durchstanz- und Schubbewehrungssystem (10) für ein Betonbauelement, umfassend mindestens einen wellenförmigen Verstärkungsstab (30) mit einem ersten freien Ende und einem diesen gegenüberliegenden zweiten freien Ende, wobei Verstärkungswellen (303;304) in einer dritten Richtung (Z) ausgebildet sind, und wobei mindestens eine geneigte Verstärkungswelle vorgesehen ist, welche gerade dritte Partien (303) umfasst, welche sich unter einem Partiewinkel von 10° ≤ α ≤ 80° bezüglich der dritten Richtung (Z) erstrecken, wodurch die mindestens eine geneigte Verstärkungswelle dem zweiten freien Ende des Verstärkungsstabes (30) zugeneigt ist.

## Beschreibung

Die vorliegende Erfindung betrifft ein Verstärkungselement für ein Durchstanz- und Schubbewehrungssystem, ein Durchstanz- und Schubbewehrungssystem mit einem solchen Verstärkungselement und ein Verfahren zum Verlegen eines solchen Durchstanz- und Schubbewehrungssystems.

Es sind Durchstanz- und Schubbewehrungssysteme zur Erhöhung des Durchstanzwiderstandes von Bauteilen mit lokal erhöhten Belastungen, wie Stützen oder Wandauflager in Flachdecken oder Bodenplatten bekannt. Lokal erhöhte Belastungen können sich auf ein kleines Gebiet beschränken, weshalb die entsprechenden Lasten auch als Punkt- oder Linienlasten bezeichnet werden. Als Durchstanzen wird im Bauwesen ein lokales Querkraftversagen einer Stahlbeton- oder` Spannbetonplatte bezeichnet. Die Gefahr des Durchstanzens besteht bei Belastung, wenn ein schlankes, flächiges Bauteil durch ein Lager mit einem geringen Umkreis (Punktlager, Stützen, etc.) gestützt wird, z.B. eine Flachdecke auf einer Stütze. Dabei kann die Platte in einem pyramidenstumpf- bzw. kegelstumpfförmigen Schnitt um die Stütze herum versagen.

Bei der Einleitung von Punktlasten in eine Platte entstehen in dieser lokal Schubspannungen. Das Durchstanzen ist deshalb ein Schubspannungsversagen des Betons und muss bei der Bemessung entsprechend berücksichtigt werden. Kann eine geplante Platte die Querkräfte aus der lokal erhöhten Einleitung allein mit der Betontragfähigkeit nicht aufnehmen, wird in der Platte, im Bereich des Stützen- oder Wandanschlusses eine Durchstanzbewehrung angeordnet, um eine ausreichend hohe Tragfähigkeit zu erzielen.

Die Aufgabe der vorliegenden Erfindung besteht darin, ein Verstärkungselement für ein Durchstanz- und Schubbewehrungssystem zur Verstärkung eines Betonbauelements bereitzustellen.

Ein erfindungsgemässes Verstärkungselement für ein Durchstanz- und Schubbewehrungssystem umfasst mindestens einen wellenförmigen Verstärkungsstab mit einem ersten freien Ende und einem diesen gegenüberliegenden zweiten freien Ende, wobei sich jeder Verstärkungsstab in einer Ebene erstreckt, welche durch eine erste Richtung und eine zu dieser rechtwinkligen dritten Richtung oder durch eine zur ersten Richtung und zur dritten Richtung rechtwinklige zweite Richtung und die dritte Richtung aufgespannt wird. Verstärkungswellen sind in der dritten Richtung ausgebildet. Die Verstärkungswellen umfassen jeweils zwei gerade dritte Partien und eine diese verbindende verrundete vierte Partie. Mindestens eine Verstärkungswelle umfasst gerade dritte Partien, welche sich unter einem Partiewinkel von 10° ≤ α ≤ 80° bezüglich der dritten Richtung erstreckt. Beispielsweise ist 30° ≤ α ≤ 75° oder ist 50° ≤ α ≤ 60°, wodurch die mindestens eine geneigte Verstärkungswelle dem zweiten freien Ende des Verstärkungsstabe zugeneigt ist. Es können zwei, drei, vier, fünf, sechs, sieben, acht oder mehr Verstärkungswellen vorgesehen sein. Das erfindungsgemässe Verstärkungselement für Durchstanz- und Schubbewehrungssysteme zeichnet sich dadurch aus, dass der Durchstanzwiderstand von lokal höher belasteten Betonbauelementen durch das in eine Bewehrung eingelegte Verstärkungselement erhöht wird.

In einer Ausführungsform sind Wellenberge der Verstärkungswellen, der Richtung zugeneigt, aus welcher beim fertigen Betonbauelement eine erhöhte Belastung in der dritten Richtung wirkt.

In einer Ausführungsform ist die erste Richtung parallel zu einer ersten horizontalen Richtung, ist die zweite Richtung parallel zu einer zweiten horizontalen Richtung und ist die dritte Richtung parallel zu einer vertikalen Richtung. Dies ist der Fall, wenn es sich beim Betonbauelement um eine Decke oder einen Boden handelt und eine erhöhte lokale Belastung in der Vertikalen zu erwarten ist, beispielsweise durch eine Säule oder eine Wand. Grundsätzlich entspricht die dritte Richtung der Richtung der erhöhten Belastung, wodurch es ebenfalls möglich ist, dass bei einer horizontalen erhöhten Belastung, das Durchstanz- und Schubbewehrungssystem derart auszurichten, dass die dritte Richtung parallel zu einer horizontalen Richtung ist.

In einer Ausführungsform ist der Partiewinkel in einem Bereich eines ersten freien Endes des Verstärkungsstabes kleiner ist als in einem Bereich eines des ersten freien Endes gegenüberliegenden zweiten freien Endes des Verstärkungsstabes. Es können mehrere nebeneinander angeordnete Verstärkungswellen einen gleichen Wellenwinkel aufweisen. Der Wellenwinkel ist zwischen der dritten Richtung und einer Winkelhalbierenden der beiden dritten Partien einer Welle aufgespannt. Die Wellenwinkel aller Verstärkungswellen können unterschiedlich gross sein. Eine Änderung des Wellenwinkels kann in der ersten Richtung des Verstärkungsstabes kontinuierlich oder stufenförmig sein. Der Wellenwinkel kann vom ersten feien Ende in Richtung des zweiten freien Endes zunehmen. Der Partiewinkel einer Verstärkungswelle, welche dem ersten freien Ende zugewandt ist, kann grösser sein als der Partiewinkel dieser Verstärkungswelle, welche dem zweiten freien Ende zugewandt ist. Das zweite freie Ende ist im verbauten Zustand dem Ort des Lasteintrags zugewandt. Ein Abstand zweier zueinander benachbarten Wellentäler in der ersten Richtung kann konstant sein. Es können alle Abstände der Wellentäler in der ersten Richtung gleich gross sein. Der Abstand der Wellentäler und der Wellenberge in der dritten Richtung kann über die gesamte Ausrichtung des Verstärkungselements in der ersten Richtung gleich gross sein. Ein Abstand zweier zueinander benachbarten Wellenberge in der ersten Richtung kann vom ersten feien Ende in Richtung des zweiten feien Endes abnehmen.

In einer Ausführungsform ist ein Abstand zwischen zwei benachbarten Wellentälern gleich gross. Alternativ kann der Abstand vom ersten freien Ende des Verstärkungsstabes zu seinem zweiten freien Ende hin zu oder abnehmen.

In einer Ausführungsform ist eine volle Höhe zwischen den Wellentälern und den Wellenbergen aller Verstärkungswellen gleich gross. Alternativ weisen die an das zweite freie Ende des Verstärkungsstabes anschliessenden Verstärkungswellen reduzierte Höhen auf. Die Reduzierten Höhen können zum zweiten freien Ende des Verstärkungsstabes hin abnehmen.

In einer Ausführungsform liegen gegen das zweite freie Ende des Verstärkungsstabes äusserste Bereiche der geneigten Verstärkungswellen auf einer Geraden, welche parallel oder unter einem Winkel zur dritten Richtung ausgerichtet ist. Alternativ oder zusätzlich weisen diese Bereiche einen negativen Versatz oder einen positiven Versatz in der ersten Richtung auf.

In einer Ausführungsform umfasst der mindestens eine Verstärkungsstab an einem ersten freien Ende eine erste Partie und an einem diesen gegenüberliegenden zweiten freien Ende eine fünfte Partie, welche sich beide parallel zur ersten Richtung oder parallel zur zweiten Richtung erstrecken, und an welchen die Verstärkungswellen anschliessen. Alternativ sind die erste Partie und/oder die fünfte Partie parallel oder im Wesentlichen parallel zur nächsten dritten Partie. Verrundete zweite Partien sind zwischen der ersten Partie und einer dazu benachbarten dritten Partie und zwischen der fünften Partie und einer dazu benachbarten dritten Partie vorgesehen. Die verrundeten Partien können gleich grosse Rundungsradien aufweisen. Beispielsweise sind die Rundungsradien im Wesentlichen gleich gross wie der doppelte Durchmesser des entsprechenden Verstärkungsstabs. Alternativ kann der Durchmesser des Biegebolzens, d.h. der innere Durchmesser der verrundeten Partien dem vierfachen Durchmesser des Querschnitts des Verstärkungsstabes entsprechen.

In einer Ausführungsform erstreckt sich die erste Partie, von der an diese anschliessende Verstärkungswelle weg und die fünfte Partie erstreckt sich zu der an diese anschliessende Verstärkungswelle hin.

In einer Ausführungsform umfassen die Verstärkungsstäbe zwei, drei, vier, fünf, sechs, sieben, acht oder mehr Wellenberge.

In einer Ausführungsform umfasst das Verstärkungselement mehrere im Wesentlichen identisch ausgebildete Verstärkungsstäbe, welche parallel zueinander in der ersten Richtung und/oder welche parallel zueinander in der zweiten Richtung angeordnet sind und/oder welche unter einem Zwischenwinkel zueinander angeordnet sind. Beispielsweise können die Verstärkungsstäbe unter einem Zwischenwinkel von 15°, 30°, 45°, 60° oder 75° zueinander angeordnet sein. Eine sternförmige Anordnung um den Ort des Lasteintrages ist dadurch möglich. Die einzelnen Verstärkungsstäbe können in gleichmässigen oder wachsenden Abständen parallel zueinander angeordnet sein, wobei ein Abstand halb so gross sein kann wie die Wellenlänge eines solchen Verstärkungsstabes. Es können auch Gruppen oder Bündel von Verstärkungsstäben in gleichmässigen oder wachsenden Abständen zueinander angeordnet sein. Die Abstände können ein Vielfaches der Wellenläng der Verstärkungswellen betragen. Beispielsweise das Doppelte, das Dreifache oder das Vierfache.

In einer Ausführungsform sind die Verstärkungsstäbe durch mindestens einen in der ersten Richtung oder durch mindestens einen in der zweiten Richtung oder durch einen im Zwischenwinkel verlaufenden Querstab miteinander verbunden. Die Querstäbe können mit den Verstärkungsstäben verschweisst oder durch Draht an diesen befestigt sein.

In einer Ausführungsform sind die Abstände zwischen zwei zueinander benachbarten Verstärkungsstäben des Verstärkungselements gleich gross, wie die Abstände zwischen zwei zueinander benachbarten Bewehrungsstäben der Bewehrung oder sind gleich gross, wie eine halbe Wellenlänge der Bewehrungsstäbe.

Ein erfindungsgemässes Durchstanz- und Schubbewehrungssystem umfasst mindestens eine Bewehrung, in welcher mindestens ein Verstärkungselement gemäss einer der vorangehenden Ausführungsformen angeordnet ist, wobei die mindestens eine Bewehrung mehrere parallel zueinander angeordnete, Bewehrungsstäbe umfasst. Jeder Bewehrungsstab erstreckt sich in einer Ebene, welche durch die erste Richtung und die dritte Richtung aufgespannt wird, jeder Bewehrungsstab umfasst mindestens einen vierten Abschnitt, der parallel zur ersten Richtung ausgerichtet ist und die mehreren Bewehrungsstäbe sind in der zweiten Richtung parallel nebeneinander angeordnet. Alternativ erstreckt sich jeder Bewehrungsstab in einer Ebene, welche durch die zweite Richtung und die dritte Richtung aufgespannt wird, jeder Bewehrungsstab umfasst mindestens einen vierten Abschnitt, der parallel zur zweiten Richtung ausgerichtet ist und die mehreren Bewehrungsstäbe sind in der ersten Richtung parallel nebeneinander angeordnet. In beiden Fällen umfasst jeder Bewehrungsstab dritte Abschnitte, welche sich parallel zur dritten Richtung erstrecken und verrundete zweite Abschnitte, welche zwischen dem mindestens einen vierten Abschnitt und den dritten Abschnitten vorgesehen sind oder welche zwischen zwei dritten Abschnitten vorgesehen sind.

In einer Ausführungsform sind die Bewehrungsstäbe wellenförmig ausgebildet und umfassen Bewehrungswellen, deren Amplituden parallel zur dritten Richtung ausgerichtet sind. Die Bewehrungsstäbe umfassen an ihren beiden freien Enden jeweils einen ersten Abschnitt, die sich parallel zur ersten Richtung oder parallel zur zweiten Richtung erstrecken, und an welchen die Bewehrungswellen anschliessen. Die vierten Abschnitte von Wellentälern sind fluchtend mit den ersten Abschnitten und die vierten Abschnitte von Wellenbergen sind beabstandet zu den ersten abschnitten. Die dritten Abschnitte sind zwischen einem ersten Abschnitt und einem vierten Abschnitt und zwischen zwei zueinander benachbarten vierten Abschnitten vorgesehen. Die verrundeten zweiten Abschnitte sind zwischen den ersten Abschnitten und den dritten Abschnitten vorgesehen. Folglich haben die Bewehrungsstäbe die Form einer abgerundeten Rechteckwelle. Die Rundungsradien können gleich gross ausgebildet sein wie beispielsweise der doppelte Durchmesser des Querschnitts des Bewehrungsstabes. Alternativ kann der Durchmesser des Biegebolzens, d.h. der innere Durchmesser der verrundeten Abschnitte dem vierfachen Durchmesser des Querschnitts des Bewehrungsstabes entsprechen.

In einer Ausführungsform entspricht eine Wellenlänge der Bewehrungswellen im Wesentlichen deren doppelten Amplitude, d.h., der Abstand zweier zueinander benachbarten Wellenberge entspricht im Wesentlichen dem Abstand zwischen den Wellenbergen und den Wellentälern. Beispielsweise beträgt die doppelte Amplitude, bzw. die Wellenlänge eines Bewehrungsstabes 20cm für ein Betonbauelement mit einer Wandstärke, bzw. mit einer Deckenstärke von 26cm. Die Bewehrungsstäbe können Durchmesser im Bereich von 6mm bis 18mm aufweisen, beispielsweise 12mm.

In einer Ausführungsform sind die Bewehrungsstäbe durch mindestens einen in der ersten Richtung oder durch mindestens einen in der zweiten Richtung verlaufenden Querstab miteinander verbunden. Es können auch zwei oder mehr zueinander parallele Querstäbe zur Verbindung vorgesehen sein.

In einer Ausführungsform ist der mindestens eine Querstab mittig auf einer Innenseite der entsprechenden Wellentäler und/oder Wellenberge der Bewehrungsstäbe angeordnet.

Der mindestens eine Querstab und die Bewehrungsstäbe können miteinander verschweisst sein, beispielsweise für eine vorgefertigte Bewehrung. Alternativ können sie durch Draht miteinander verbunden sein, beispielsweise bei einer Verbindung vor Ort.

In einer Ausführungsform umfasst die Bewehrung mehrere im Wesentlichen identisch ausgebildete Bewehrungsstäbe, welche in gleichmässigen Abständen zueinander angeordnet sind.

In einer Ausführungsform sind die Abstände zwischen zwei zueinander benachbarten Verstärkungsstäben des Verstärkungselements gleich gross, wie die Abstände zwischen zwei zueinander benachbarten Bewehrungsstäben der Bewehrung oder sie sind gleich gross, wie eine halbe Wellenlänge der Bewehrungsstäbe.

In einer Ausführungsform liegen die Verstärkungsstäbe des Verstärkungselements in der ersten Richtung und/oder in der zweiten Richtung und/oder in der dritten Richtung an der Bewehrung an.

Die Verstärkungsstäbe und die Bewehrungsstäbe können miteinander verschweisst sein, beispielsweise für ein vorgefertigtes Durchstanz- und Schubbewehrungssystem. Alternativ können sie durch Draht miteinander verbunden sein, beispielsweise bei einer Verbindung vor Ort.

In einer Ausführungsform sind die Verstärkungsstäbe jeweils zwischen zwei zueinander benachbarten Bewehrungsstäben angeordnet. Alternativ oder zusätzlich sind die Verstärkungsstäbe jeweils zwischen zwei zueinander benachbarten und von der dritten Richtung zugänglichen Wellentälern der Bewehrungsstäbe angeordnet.

In einer Ausführungsform sind die äusseren Abmessungen des Verstärkungselements in der dritten Richtung gleichgross oder kleiner als die äusseren Abmessungen der Bewehrung.

Die Erfindung betrifft ferner ein Betonbauelement nach Anspruch 13, wobei das mindestens eine Verstärkungselement in einem Bereich in der mindestens eine Bewehrung angeordnet ist, in welchem eine lokal erhöhte Belastung in der dritten Richtung wirkt.

Ein erfindungsgemässes Verfahren zum Verlegen eines Durchstanz- und Schubbewehrungssystems für ein Betonbauelement, umfasst die Schritte:
- Anordnen mindestens einer Bewehrung in einem Fertigungsbereich, in welchem ein Betonbauelement zu fertigen ist und welcher sich in einer Ebene erstreckt, welche durch eine erste Richtung und eine dazu rechtwinklige zweite Richtung aufgespannt wird;
- Anordnen mindestens eines Verstärkungselements in der mindestens einen Bewehrung, in einem Bereich, in welchem im fertigen Betonbauelement eine lokal erhöhte Belastung in einer zur ersten und zweiten Richtung rechtwinkligen dritten Richtung wirkt.

Ein erfindungsgemässes Verfahren zur Herstellung eines Betonbauelements, umfasst die Schritte:
- Anordnen einer Lage erster Armierungsstäben, parallel zur ersten Richtung, vor dem Anordnen der mindestens einer Bewehrung;
- Anordnen einer Lage zweiter Armierungsstäbe, parallel zur zweiten Richtung, nach dem Anordnen der mindestens einer Bewehrung und nach dem Anordnen des mindestens einen Verstärkungselements;
- Anordnen einer Lage dritter Armierungsstäbe, parallel zur zweiten Richtung, nach dem Anordnen der zweiten Armierungsstäbe;
- Anordnen einer Lage vierter Armierungsstäbe, parallel zur ersten Richtung, nach dem Anordnen der dritten Armierungsstäbe; und
- Vergiessen von Beton im Fertigungsbereich, derart, dass die Lage erster Armierungsstäbe und die Lage vierter Armierungsstäbe in der dritten Richtung vollständig überdeckt sind.

Optional können weitere Elemente, wie beispielsweise Rohre, vor dem Vergiessen in der Bewehrung angeordnet werden.

Ausführungsbeispiele der vorliegenden Erfindung werden nachstehend anhand von Figuren noch näher erläutert. Diese dienen lediglich zur Erläuterung und sind nicht einschränkend auszulegen. Es zeigen:
Fig. 1 eine perspektivische Ansicht eines erfindungsgemässen ersten Durchstanz- und Schubbewehrungssystems;
Fig. 2 eine erste Seitenansicht des Durchstanz- und Schubbewehrungssystems der Figur 1;
Fig. 3 eine zweite Seitenansicht des Durchstanz- und Schubbewehrungssystems der Figur 1;
Fig. 4 eine Draufsicht einer Erweiterung des Durchstanz- und Schubbewehrungssystems der Figur 1;
Fig. 5 eine Seitenansicht eines erfindungsgemässen Betonbauelements; und
Figs. 6 bis 10 Seitenansichten von weiteren Ausführungsformen von Verstärkungselementen.

Die Figur 1 zeigt eine perspektivische Ansicht eines erfindungsgemässen ersten Durchstanz- und Schubbewehrungssystems 10, die Figur 2 eine erste Seitenansicht des Durchstanz- und Schubbewehrungssystems der Figur 1 und die Figur 3 eine zweite Seitenansicht des Durchstanz- und Schubbewehrungssystems der Figur 1. Das Durchstanz- und Schubbewehrungssystem 10 umfasst eine Bewehrung 2 und zwei im Wesentlichen identische Verstärkungselemente 3, welche im Wesentlichen rechtwinklig zueinander in der Bewehrung 2 angeordnet sind. Die Bewehrung 2 umfasst mehrere parallel zueinander angeordnete, wellenförmig verlaufenden Bewehrungsstäbe 20. Jeder Bewehrungsstab 20 erstreckt sich in einer Ebene, welche durch eine erste Richtung X und durch eine zu dieser rechtwinklige dritte Richtung Z aufgespannt ist. Die erste Richtung X definiert eine Längsrichtung der Bewehrungsstäbe 20. Die mindestens eine Welle ist in der dritten Richtung Z ausgebildet. Jeder bewehrungsstab umfasst an seinen beiden freien Enden jeweils einen ersten Abschnitt 201, der sich parallel zur ersten Richtung X erstreckt, und an welchen Bewehrungswellen anschliessen. Die Bewehrungswellen umfassen dritte Abschnitte 203, welche sich parallel zur dritten Richtung Z erstrecken, vierte Abschnitte 204, welche sich parallel zu den ersten Abschnitten 201 erstrecken, wobei die vierten Abschnitte 204 von Wellentälern fluchtend mit den ersten Abschnitten 201 sind und wobei die vierten Abschnitte 204 von Wellenbergen beabstandet zu den ersten abschnitten 201 sind. Die dritten Abschnitte 203 sind zwischen einem ersten Abschnitt 201 und einem vierten Abschnitt 204 und zwischen zwei zueinander benachbarten vierten Abschnitten 204 vorgesehen. Verrundete zweite Abschnitte 202 sind zwischen den ersten Abschnitten 201 und den dritten Abschnitten 203 und zwischen den dritten Abschnitten 203 und den vierten Abschnitten 204 vorgesehen. Die Höhe der Bewehrungswellen entspricht im Wesentlichen deren Wellenlänge, bzw. die Amplitude der Bewehrungswellen entspricht im Wesentlichen deren halben Wellenlänge. Die Höhe der Bewehrungswellen entspricht dem Abstand zwischen den Wellentälern und den Wellenbergen in der dritten Richtung Z. Der Radius der verrundeten zweiten Abschnitten 202 entspricht im Wesentlichen dem doppelten Durchmesser der Bewehrungsstäbe 20. Die im Wesentlichen identischen Bewehrungsstäbe 20 sind parallel zueinander in einer zur X-Z Ebene rechtwinkligen zweiten Richtung Y nebeneinander angeordnet. Der Abstand zweier zueinander benachbarten Bewehrungsstäben 20 entspricht der halben Wellenlänge der Bewehrungsstäbe 20. Die Bewehrungsstäbe 20 sind durch Querstäbe 21 auf entsprechenden Innenseiten der Wellenberge, bzw. der Wellentäler miteinander verbunden. Konkret sind die Querstäbe 21 mittig in den vierten Abschnitt 204 mit den Bewehrungsstäben 20 verbunden. Die Verstärkungselemente 3 umfassen jeweils einen wellenförmigen Verstärkungsstab 30, wovon sich einer in einer X-Z Ebene erstreckt und wovon sich einer in einer zur X-Z Ebene richtwinkligen Y-Z Ebene erstreckt. Die Verstärkungsstäbe 30 umfassen an einem ersten freien Ende eine erste Partie 301 und an einem diesen gegenüberliegenden zweiten freien Ende eine fünfte Partie 305, welche sich beide parallel zur ersten Richtung X erstrecken oder welche sich beide parallel zur zweiten Richtung Y erstrecken. Verstärkungswellen sind anschliessend an die erste Partie 301 und an die fünfte Partie 305 zwischen diesen angeordnet. Die erste Partie 301 erstreckt sich von der an diese anschliessende Verstärkungswelle weg und die fünfte Partie 305 erstreckt sich zu der an diese anschliessende Verstärkungswelle hin. Die Verstärkungswellen umfassen dritte Partien 303, welche sich unter einem Partiewinkel von 10° ≤ α ≤ 80° bezüglich der dritten Richtung Z erstrecken. Im dargestellten Beispiel ist der Partiewinkel α etwa 30°. Verrundete vierte Partien 304 sind vorgesehen, welche zwei zueinander benachbarte dritte Partien 303 miteinander verbinden. Eine verrundete zweite Partie 302 ist vorgesehen, welche die erste Partie 301 und eine dazu benachbarte dritte Partie 303 miteinander verbindet und eine weitere verrundete zweite Partie 302 ist vorgesehen, welche die fünfte Partie 305 und eine dazu benachbarte dritte Partie 303 miteinander verbindet. Im dargestellten Beispiel umfassen die Verstärkungsstäbe 30 zwei Wellenberge und ein dazwischenliegendes Wellental, wobei die vierte Partie des Wellentals im Wesentlichen bündig mit der ersten Partie 301 und der fünften Partie 305 ausgerichtet ist. Die Radien der Verrundungen entsprechen im Wesentlichen dem doppelten Durchmesser der Verstärkungsstäbe 30. Da im Durchstanz- und Schubbewehrungssystem der Figur 1, in der in dieser Ansicht linken Ecke, im fertigen Betonbauelement eine lokal höhere Belastung in der dritten Richtung Z wirkt, sind die Wellenberge der Verstärkungswellen dieser Richtung zugeneigt. Einer der Verstärkungsstäbe 30 liegen in der zweiten Richtung Y an einem der Bewehrungsstäbe 20 an und der andere Verstärkungsstab 30 liegt in der ersten Richtung X an mehreren der Bewehrungsstäbe 20 an. Die Verstärkungsstäbe 30 und die Bewehrungsstäbe 20 sind zumindest teilweise durch Draht an deren Berührungsstellen miteinander verbunden. Die äusseren Abmessungen eines Verstärkungselements, bzw. der mindestens einen Verstärkungswelle in der dritten Richtung Z sind konstant entlang der ersten Richtung X. Bei mehreren Verstärkungswellen liegen die in der dritten Richtung Z äussersten Bereiche der vierten Partien 304 aller Wellenberge auf einer Geraden und liegen die äussersten Bereiche der vierten Partien 304 aller Wellentäler auf einer Gerade. Wenn das Verstärkungselement 3 eine erste Partie 301 und/oder eine fünfte Partie 305 umfasst, so liegen diese ebenfalls auf dieser Geraden. Die äusseren Abmessungen der Verstärkungselemente 3 in der dritten Richtung Z sind gleichgross wie die äusseren Abmessungen der Bewehrung 2, d.h. die ersten Partien 301, die vierten Partien 304 und die fünften Partien 305 sind bündig in der dritten Richtung Z mit den vierten Abschnitten 204 der Bewehrungsstäbe 20.

Die Figur 4 zeigt eine Draufsicht einer Erweiterung des Durchstanz- und Schubbewehrungssystems 10 der Figur 1. Zusätzlich zu den Elementen der Figur 1 sind weitere aneinander anschliessende Bewehrungen 2 vorgesehen, in welchen weitere Verstärkungselemente 3 angeordnet sind. Die Verstärkungselemente 3 sind in einem Bereich der Bewehrungen 2 angeordnet, in welchem sich ein Lasteintragelement 9, beispielsweise eine Säule befindet, d.h. in welchem im fertigen Betonbauelement eine lokal erhöhte Belastung in der dritten Richtung Z wirkt. Die Wellenberge der Verstärkungswellen sind in diesem Fall der Säule 9 zugeneigt. Wäre das Lasteintragelement eine Wand, welche sich beispielsweise in der ersten Richtung X erstreckt, so wären mehrere Verstärkungselemente parallel nebeneinander in der ersten Richtung vorgesehen, welche Verstärkungselemente sich in einer Y-Z Ebene erstrecken. Analog sind bei einer sich in der zweiten Richtung Y erstreckenden Wand, mehrere Verstärkungselemente vorgesehen, welche sich in einer Y-Z Ebene erstrecken. Die Wellenberger der Verstärkungswellen sind dann jeweils gegen eine die dritte Richtung Z umfassende Mittelebene gerichtet.

Die Figur 5 zeigt eine Seitenansicht eines erfindungsgemässen Betonbauelements. Zur Herstellung dieses Betonbauelements wird in einem Fertigungsbereich, d.h. um ein Lasteintragelement 9 eine Schalung 8 angeordnet. Anschliessend wird über dieser eine Lage erster Armierungsstäbe 4 parallel zur ersten Richtung X angeordnet. Anschliessend werden die Bewehrungen 2 mit den entsprechend darin angeordneten Verstärkungselementen 3 derart angeordnet, dass sich deren Bewehrungsstäbe 20 im Wesentlichen parallel zur ersten Richtung X erstrecken. Alternativ können erste die Bewehrungen 2 angeordnet werden und anschliessend die Verstärkungselemente 3. Anschliessend wird eine Lage zweiter Armierungsstäbe 5 parallel zur zweiten Richtung Y auf der Lage erster Armierungsstäbe 4 angeordnet. Anschliessend wird eine Lage dritter Armierungsstäbe 6 parallel zur zweiten Richtung Y in den Bewehrungen 2 angeordnet. Anschliessend wird eine Lage vierter Armierungsstäbe 7 parallel zur ersten Richtung X auf der Lage dritter Armierungsstäbe 6 angeordnet. Anschliessend wird Beton 90 derart vergossen, dass die Lage erster Armierungsstäbe 4 und die Lage vierter Armierungsstäbe 7 in der dritten Richtung Z vollständig überdeckt sind.

Die Figur 6 zeigt eine Seitenansicht einer weiteren Ausführungsform eines Verstärkungselements 3 mit nur einer einzigen geneigten Verstärkungswelle, welche anschliessend and das zweite freie Ende des Verstärkungsstabes 30 ausgebildet ist und mit drei im Wesentlichen ungeneigten Verstärkungswellen. Die Winkelhalbierende zwischen den dritten Partien 303 der geneigten Verstärkungswelle und eine zur dritten Richtung Z parallele Gerade definieren den Wellenwinkel β. Da die beiden dritten Partien 303 nicht parallel sind, ist der dem ersten freien Ende zugewandte Partiewinkel α etwas grösser als der Wellenwinkel β und ist der dem zweiten freien Ende zugewandte Partiewinkel α' etwas kleiner als der Wellenwinkel β. Die Abstände A in der ersten Richtung X aller Wellentäler sind gleich gross. Die in der dritten Richtung Z äussersten Bereiche aller Wellentäler liegen im Wesentlichen auf einer zur ersten Richtung X parallelen Geraden. Die in der dritten Richtung Z äussersten Bereiche aller Wellenberge liegen im Wesentlichen auf einer zur ersten Richtung X parallelen Geraden. Der Abstand dieser beiden Geraden definiert eine volle Höhe H des Verstärkungsstabes 30. Der Verstärkungsstab 30 ist durch Querstäbe 31 mit anderen Verstärkungsstäben verbunden.

Die Figur 7 zeigt eine Seitenansicht einer weiteren Ausführungsform eines Verstärkungselements 3. Im Unterschied zur Ausführungsform der Figur 2 umfasst dieses Verstärkungselement 3 eine erste Partie 301' und eine dritte Partie 305', welche beide im Wesentlichen parallel zu einer dazu benachbarten dritten Partie 303 sind. Nicht alle Wellen weisen gleiche Partiewinkel α oder Wellenwinkel β auf. Die Wellenwinkel β nehmen vom ersten freien Ende des Verstärkungselements in der ersten Richtung X zum zweiten freien Ende hin zu. Die Partiewinkel α der dem ersten freien Ende des Verstärkungselements zugewandten dritten Partien 303 der Verstärkungswellen nehmen vom ersten freien Ende des Verstärkungselements in der ersten Richtung zum zweiten freien Ende hin zu. Dies gilt ebenso für die Partiewinkel α' der dem ersten freien Ende abgewandten dritten Partien 303 der Verstärkungswellen. Das dargestellte Verstärkungselement 3 umfasst zwei erste Verstärkungswellen mit einem ersten Wellenwinkel β1, an welche eine zweite Verstärkungswelle mit einem zweiten Wellenwinkel β2 anschliesst, wobei der zweite Wellenwinkel β2 grösser ist als der erste Wellenwinkel β1. Anschliessend an die zweite Verstärkungswelle ist eine dritte Verstärkungswelle mit einem dritten Wellenwinkel β3 angeordnet und daran anschliessend sind vier vierte Verstärkungswellen mit viertem Wellenwinkel β4 angeordnet. Die Abstände A aller Wellentäler in der ersten Richtung X sind gleich gross. Der Abstand zwischen allen Wellentälern und allen Wellenbergen in der dritten Richtung Z ist gleich gross.

Die Figur 8 zeigt eine Seitenansicht einer weiteren Ausführungsform eines Verstärkungselements 3 mit vier Verstärkungswellen mit gleichem Wellenwinkel. Drei der Verstärkungswellen erstrecken sich über die volle Höhe H und die an das zweite freie Ende des Verstärkungsstabes 30 anschliessende Verstärkungswelle erstreckt sich über eine erste reduzierte Höhe H1, welche kleiner ist als die volle Höhe H. Somit erstreckt sich die erste Verstärkungswelle über die reduzierte Höhe H1 und die zweite Verstärkungswelle über die volle Höhe H. Der in der ersten Richtung X gegen das zweite freie Ende gerichtete äusserste Bereich der ersten Verstärkungswelle ist versetzt zum entsprechenden Bereich der zweiten Verstärkungswelle. Es ergibt sich ein negativer Versatz -B in der ersten Richtung X zwischen dem äussersten Bereich der ersten Verstärkungswelle und demjenigen der zweiten Verstärkungswelle.

Die Figur 9 zeigt eine Seitenansicht einer weiteren Ausführungsform eines Verstärkungselements 3 mit vier Verstärkungswellen mit gleichem Wellenwinkel. Im Unterschied zur Ausführungsform der Figur 8, erstrecken sich nur die dritte und vierte Verstärkungswelle über die volle Höhe H. Die erste Verstärkungswelle erstreckt sich über eine erste reduzierte Höhe H1 und die zweite Verstärkungswelle über eine zweite reduzierte Höhe H2, welche grösser ist als die erste reduziert Höhe H1 und welche kleiner ist als die volle Höhe H. Der in der ersten Richtung X gegen das zweite freie Ende gerichtete äusserste Bereich der zweiten Verstärkungswelle ist negativ versetz zum entsprechenden Bereich der ersten Verstärkungswelle. Die entsprechenden Bereiche der zweiten und dritten Verstärkungswelle liegen auf einer zur dritten Richtung Z parallelen Geraden.

Die Figur 10 zeigt eine Seitenansicht einer weiteren Ausführungsform eines Verstärkungselements 3 mit vier Verstärkungswellen mit gleichem Wellenwinkel. Im Unterschied zur Ausführungsform der Figuren 8 und 9, erstrecken sich nur die vierte Verstärkungswelle über die volle Höhe H. Die reduzierten Höhen H1,H2,H3 können vom ersten freien Ende zum zweiten freien Ende hin kontinuierlich oder sprunghaft zunehmen. Der in der ersten Richtung X gegen das zweite freie Ende gerichtete äusserste Bereich der zweiten Verstärkungswelle umfasst eine ersten positiven Versatz B1 zum entsprechenden Bereich der ersten Verstärkungswelle. Der zweite positive Versatz B2 zwischen dem entsprechenden Bereich der zweiten Verstärkungswelle und demjenigen der dritten Verstärkungswelle ist im Wesentlichen gleich gross wie der erste positive Versatz B1. Der dritte positive Versatz B3 zwischen dem entsprechenden Bereich der dritten Verstärkungswelle und demjenigen der vierten Verstärkungswelle ist ein Vielfaches des ersten positiven Versatzes B1. Die positiven Versätze B1,B2,B3 könne vom ersten freien Ende zum zweiten freien Ende hin kontinuierlich oder sprunghaft zunehmen.

### BEZUGSZEICHENLISTE

| | | | |
|---|---|---|---|
| 10 | Durchstanz- und Schubbewehrungssystem | 6 | dritter Armierungsstab |
| 2 | Bewehrung | 7 | vierter Armierungsstab |
| 20 | Bewehrungsstab | | |
| 201 | erster Abschnitt | 8 | Schalung |
| 202 | zweiter Abschnitt | 9 | Lasteintragelement |
| 203 | dritter Abschnitt | 90 | Beton |
| 204 | vierter Abschnitt | | |
| 21 | Querstab | α | Partiewinkel |
| 3 | Verstärkungselement | β | Wellenwinkel |
| 30 | Verstärkungsstab | | |
| 301 | erste Partie | A | Abstand |
| 302 | zweite Partie | -B | Negativer Versatz |
| 303 | dritte Partie | B1-3 | Positiver Versatz |
| 304 | vierte Partie | H | Volle Höhe |
| 305 | fünfte Partie | H1-3 | Reduzierte Höhe |
| 31 | Querstab | | |
| 4 | erster Armierungsstab | X | erste Richtung |
| 5 | zweiter Armierungsstab | Y | zweite Richtung |
| | | Z | dritte Richtung |

## Patentansprüche

1. Verstärkungselement (3) für ein Durchstanz- und Schubbewehrungssystem (10) für ein Betonbauelement, umfassend mindestens einen wellenförmigen Verstärkungsstab (30) mit einem ersten freien Ende und einem diesen gegenüberliegenden zweiten freien Ende, wobei sich jeder Verstärkungsstab (30) in einer Ebene erstreckt, welche durch eine erste Richtung (X) und eine zu dieser rechtwinkligen dritten Richtung (Z) oder durch eine zur ersten Richtung (X) und zur dritten Richtung (Z) rechtwinkligen zweiten Richtung (Y) und durch die dritte Richtung (Z) aufgespannt wird, wobei Verstärkungswellen (303;304) in der dritten Richtung (Z) ausgebildet sind, welche jeweils zwei gerade dritte Partien (303) und eine diese verbindende verrundete viere Partie (304) umfasst, **dadurch gekennzeichnet, dass** mindestens eine an das zweite freie Ende des Verstärkungsstabes (30) anschliessende geneigte Verstärkungswelle vorgesehen ist, welche gerade dritte Partien (303) umfasst, welche sich unter einem Partiewinkel von 10° ≤ α ≤ 80° bezüglich der dritten Richtung (Z) erstrecken, wodurch die mindestens eine geneigte Verstärkungswelle dem zweiten freien Ende des Verstärkungsstabes (30) zugeneigt ist.

2. Verstärkungselement (3) nach Anspruch 1, wobei die erste Richtung (X) parallel zu einer ersten horizontalen Richtung ist, wobei die zweite Richtung (Y) parallel zu einer zweiten horizontalen Richtung ist und wobei die dritte Richtung (Z) parallel zu einer vertikalen Richtung ist.

3. Verstärkungselement (3) nach Anspruch 1 oder 2, wobei bei mehreren Verstärkungswellen, der Partiewinkel (α) in einem Bereich des ersten freien Endes des Verstärkungsstabes (30) kleiner ist als in einem Bereich des zweiten freien Endes des Verstärkungsstabes (30).

4. Verstärkungselement (3) nach einem der Ansprüche 1 bis 3, wobei ein Abstand (A) zwischen zwei benachbarten Wellentälern gleich gross ist.

5. Verstärkungselement (3) nach einem der Ansprüche 1 bis 4, wobei eine volle Höhe (H) zwischen den Wellentälern und den Wellenbergen aller Verstärkungswellen gleich gross ist oder wobei die an das zweite freie Ende des Verstärkungsstabes (30) anschliessenden Verstärkungswellen eine reduzierte Höhe (H1;H2) aufweisen.

6. Verstärkungselement (3) nach Anspruch 5, wobei die reduzierten Höhen (H1;H2) zum zweiten freien Ende des Verstärkungsstabes (30) hin abnehmen.

7. Verstärkungselement (3) nach Anspruch 5 oder 6, wobei gegen das zweite freie Ende des Verstärkungsstabes (30) gerichtete äusserste Bereiche der geneigten Verstärkungswellen auf einer Geraden liegen, welche parallel oder unter einem Winkel zur dritten Richtung ausgerichtet ist und/oder wobei diese Bereiche einen negativen Versatz (-B) oder einen positiven Versatz (B1;B2;B3) in der ersten Richtung (X) aufweisen.

8. Verstärkungselement (3) nach einem der vorangehenden Ansprüchen, welches mehrere im Wesentlichen identisch ausgebildete Verstärkungsstäbe (30) umfasst, welche parallel zur ersten Richtung (X) und/oder parallel zur zweiten Richtung (Y) und/oder unter einem Zwischenwinkel zueinander angeordnet sind.

9. Verstärkungselement (3) nach Anspruch 6, wobei einzelne Verstärkungsstäbe (30) oder Gruppen von Verstärkungsstäben in gleichmässigen oder wachsenden Abständen oder Zwischenwinkeln zueinander angeordnet sind.

10. Verstärkungselement (3) nach Anspruch 8 oder 9, wobei die Verstärkungsstäbe (30) durch mindestens einen in der ersten Richtung (X) oder durch mindestens einen in der zweiten Richtung (Y) oder durch einen im Zwischenwinkel verlaufenden Querstab (31) miteinander verbunden sind.

11. Durchstanz- und Schubbewehrungssystem (10) mit mindestens einer Bewehrung (2), in welcher mindestens ein Verstärkungselement (3) gemäss einem der vorangehenden Ansprüchen angeordnet ist, wobei die mindestens eine Bewehrung (2) mehrere parallel zueinander angeordnete, Bewehrungsstäbe (20) umfasst,
wobei sich jeder Bewehrungsstab (20) in einer Ebene erstreckt, welche durch die erste Richtung (X) und die dritte Richtung (Z) aufgespannt wird, wobei jeder Bewehrungsstab (20) mindestens einen vierten Abschnitt (204) umfasst, der parallel zur ersten Richtung (X) ausgerichtet ist, und wobei die mehreren Bewehrungsstäbe (20) in der zweiten Richtung (Y) parallel nebeneinander angeordnet sind
oder
wobei sich jeder Bewehrungsstab (20) in einer Ebene erstreckt, welche durch die zweite Richtung (Y) und die dritte Richtung (Z) aufgespannt wird, wobei jeder Bewehrungsstab (20) mindestens einen vierten Abschnitt (204) umfasst, der parallel zur zweiten Richtung (Y) ausgerichtet ist, und wobei die mehreren Bewehrungsstäbe (20) in der ersten Richtung (X) parallel nebeneinander angeordnet sind
und
wobei jeder Bewehrungsstab (20) dritte Abschnitte (203) umfasst, welche sich parallel zur dritten Richtung (Z) erstrecken und wobei jeder Bewehrungsstab (20) verrundete zweite Abschnitte (202) umfasst, welche zwischen dem mindestens einen vierten Abschnitt (204) und den dritten Abschnitten (203) vorgesehen sind oder welche zwischen zwei dritten Abschnitten (203) vorgesehen sind.

12. Durchstanz- und Schubbewehrungssystem (10) nach Anspruch 11, wobei Abstände zwischen zwei zueinander benachbarten Verstärkungsstäben (30) des Verstärkungselements (3) gleich gross sind, wie Abstände zwischen zwei zueinander benachbarten Bewehrungsstäben (20) der Bewehrung (2) oder gleich gross sind, wie eine halbe Wellenlänge der Bewehrungsstäbe (20).

13. Durchstanz- und Schubbewehrungssystem (10) nach Anspruch 11 oder 12, wobei die Verstärkungsstäbe (30) des Verstärkungselements (3) in der ersten Richtung (X) und/oder in der zweiten Richtung (Y) und/oder in der dritten Richtung (Z) an der mindestens einen Bewehrung (2) anliegen und/oder wobei die Verstärkungsstäbe (30) jeweils zwischen zwei zueinander benachbarten Bewehrungsstäben (20) angeordnet sind und/oder wobei die Verstärkungsstäbe (30) jeweils zwischen zwei zueinander benachbarten und von der dritten Richtung (Z) zugänglichen Wellentälern (201;202;203;204) der Bewehrungsstäbe (20) angeordnet sind.

14. Durchstanz- und Schubbewehrungssystem (10) nach einem der Ansprüche 11 bis 13, wobei die äusseren Abmessungen des Verstärkungselements (3) in der dritten Richtung (Z) gleichgross oder kleiner sind als die äusseren Abmessungen der Bewehrung (2).

15. Betonbauelement, umfassend ein Durchstanz- und Schubbewehrungssystem (10) nach einem der Ansprüche 11 bis 14, wobei das mindestens eine Verstärkungselement (3) in einem Bereich in der mindestens eine Bewehrung (2) angeordnet ist, in welchem eine lokal erhöhte Belastung in der dritten Richtung (Z) wirkt.

16. Verfahren zum Verlegen eines Durchstanz- und Schubbewehrungssystems (10) nach einem der Ansprüche 11 bis 15 für ein zu fertigendes Betonbauelement, umfassend die Schritte:
- Anordnen mindestens einer Bewehrung (2) in einem Fertigungsbereich, in welchem ein Betonbauelement zu fertigen ist;
- Anordnen mindestens eines Verstärkungselements (3) in der mindestens einen Bewehrung (2), in einem Bereich, in welchem im fertigen Betonbauelement eine lokal erhöhte Belastung in der dritten Richtung (Z) wirkt.

17. Verfahren zur Herstellung eines Betonbauelements nach Anspruch 15, umfassend die Schritte:
- Anordnen einer Lage erster Armierungsstäbe (4), parallel zur ersten Richtung (X), vor dem Anordnen der mindestens einer Bewehrung (2);
- Anordnen einer Lage zweiter Armierungsstäbe (5), parallel zur zweiten Richtung (Y), nach dem Anordnen der mindestens einer Bewehrung (2) und nach dem Anordnen des mindestens einen Verstärkungselements (3) ;
- Anordnen einer Lage dritter Armierungsstäbe (6), parallel zur zweiten Richtung (Y), nach dem Anordnen der zweiten Armierungsstäbe (5);
- Anordnen einer Lage vierter Armierungsstäbe (7), parallel zur ersten Richtung (X), nach dem Anordnen der dritten Armierungsstäbe (6); und
- Vergiessen von Beton (90) im Fertigungsbereich, derart, dass die Lage erster Armierungsstäbe (4) und die Lage vierter Armierungsstäbe (7) in der dritten Richtung (Z) vollständig überdeckt sind.
